# EUROPÄISCHE PATENTSCHRIFT

(11) **EP 2 353 484 B1**
(45) Veröffentlichungstag und Bekanntmachung des Hinweises auf die Patenterteilung: **09.05.2012**
(21) Anmeldenummer: 10187301.6
(22) Anmeldetag: 12.10.2010
(51) Int. Cl.: A47L 11/04, B24D 7/18, B24D 15/02

(54) **Schleif- und Reinigungskörper**
Grinding and cleaning body
Corps de ponçage et de nettoyage

(30) Priorität: 10.02.2010 DE 102010001769
(43) Veröffentlichungstag der Anmeldung: 10.08.2011
(73) Patentinhaber: Jöst GmbH, 69483 Wald-Michelbach (DE)
(72) Erfinder: Jöst, Peter, 69518 Abtsteinach (DE)
(74) Vertreter: Wunsch, Alexander

(56) Entgegenhaltungen:
- EP-A1- 0 650 803
- US-A- 5 243 790
- US-A1- 2008 057 844

## Beschreibung

### 1. Gebiet der Erfindung

Die Erfindung betrifft einen Schleif- und Reinigungskörper insbesondere zur maschinellen Bearbeitung von strukturierten Bodenbelägen. Die Schleif- und Reinigungskörper werden verwendet, um schwer zu pflegende Bodenbeläge aus Kunststoff mit strukturierten Oberflächen zu reinigen. Die Schleif- und Reinigungskörper können auch dazu verwendet werden, Bodenbeläge mit strukturierten Oberflächen abzuschleifen, damit sie neu beschichtet werden können.

### 2. Stand der Technik

Bodenbeläge aus Kunststoff werden in vielen Einsatzbereichen eingesetzt, zum Beispiel im Gesundheitswesen, in Industrie und Gewerbe, Flughäfen, Büro- und Verwaltungsgebäuden sowie in Wohnbauten. Neben Kunststoffbodenbelägen mit einer planen Oberfläche sind solche mit einer ausgeprägten Oberflächenstruktur erhältlich, die die Bodenbeläge natürlicher erscheinen lassen oder die Rutschgefahr verringern. Zum Beispiel sind Bodenbeläge mit einer Schieferstruktur, Holzstruktur, Hammerschlagoberfläche oder mit Rundnoppen bekannt. Die Stukturierung kann einige Millimeter Höhe aufweisen.

Ein gründliches Reinigen und Beschleifen solcher Beläge stellt ein großes, bis jetzt noch nicht optimal gelöstes Problem dar. Bekannte Reinigungsprodukte und Systeme, wie zum Beispiel Bürstmaschinen mit Bürstwalzen oder Einscheibenmaschinen, Triomaschinen oder Reinigungsautomaten, welche in Verbindung mit Schleif- oder Reinigungspads eingesetzt werden, erreichen tiefere Stellen der profilierten Oberfläche nicht, sodass eine gründliche Reinigung oder Bearbeitung der gesamten Oberfläche nicht möglich ist. Insbesondere kann Schmutz aus tieferen Stellen der profilierten Oberfläche schlecht entfernt werden, da die Schleif- oder Reinigungsmittel nur die erhabenen Stellen der strukturierten Oberfläche des Bodenbelags erreichen. Werden weiche Bürstwalzen verwendet, werden zwar die tieferen Stellen der Oberflächenstruktur des Bodens erreicht, jedoch ist die Gesamtreinigungswirkung sehr gering.

Um die Nutzungsdauer der Kunststoffböden zu erhöhen und das optische Aussehen der Beläge zu verbessern, werden Kunststoffböden auch mit PU-Lack beschichtet. Bei Renovierungsarbeiten solcher PU-beschichteten Bodenbeläge muss die alte PU-Beschichtung abgeschliffen werden, bevor der Boden neu beschichtet werden kann. Jedoch sind im Stand der Technik keine Schleifprodukte bekannt, mit denen strukturierte Bodenbeläge gründlich abgeschliffen werden könnten. Auch nachgiebige Schleifscheiben schleifen stets nur die Erhebungen des Bodenbelags ab, während die Vertiefungen unbearbeitet bleiben.

Aus US 5,243,790 A ist ein Schleifkörper zum rotierenden Abschleifen von Werkstücken bekannt. Hierbei wird unter einem Flüssigkeitsfluss das abgetragene Material abgeführt. Der Schleifkörper umfasst eine Basis und eine Mehrzahl von abrasiven Segmenten, die von der Basis abstehen.

Aus der DE 202 15 389 U1 ist ein Schleifkörper insbesondere zum Reinigen von Oberflächen bekannt, der einen Grundkörper aufweist, welcher wenigstens an einer Seite ein Schleifmittel aufweist, wobei der Grundkörper Erhebungen an der Seite aufweist, an der das Schleifmittel vorhanden ist. Hierdurch wird in vorteilhafter Weise erreicht, dass sich von der zu schleifenden oder polierenden Oberfläche abgelöste Substanzen oder Abrieb des Schleifkörpers in die durch die Erhebungen entstandenen Hohlräume sammeln können. Zum Anderen wird durch die Erhebungen erreicht, dass sich der Abrieb des Schleifkörpers erhöht. Auch sollen durch die Erhebungen in Zusatzmittel eingebettete Wirkstoffe gezielter abgegeben werden. Jedoch ist nicht ersichtlich, wie sich ein derartiger Schleifkörper für die maschinelle Bearbeitung strukturierter Bodenbeläge eignen würde.

Weiterhin sind Topf- und Geschirreinigungsschwämme bekannt, die eine nachgiebige, leicht profilierte Oberfläche aufweisen. Diese Topf- und Geschirreinigungsschwämme werden zur manuellen Geschirreinigung verwendet, haben keine definierte Abtragsleistung und sind prinzipbedingt nicht zur maschinellen Bodenbearbeitung geeignet.

Weiterhin sind Polierschwämme mit einer nachgiebigen, profilierten Oberfläche bekannt, die zusammen mit flüssigen Poliermitteln zur Politur von KFZ-Lackoberflächen verwendet werden. Die Polierschwämme selbst haben keine Schleif- oder Reinigungswirkung.

Die vorliegende Erfindung stellt sich daher der Aufgabe, einen Schleif- und Reinigungskörper zur maschinellen Bearbeitung von strukturierten Bodenbelägen bereitzustellen.

### 3. Zusammenfassung der Erfindung

Die oben genannte Aufgabe wird gelöst durch einen Schleif- und Reinigungskörper zur maschinellen Bearbeitung von strukturierten Bodenbelägen gemäß Patentansprüchen 1 und 6, der Verwendung eines solchen Schleif- und Reinigungskörpers gemäß Anspruch 15 und einem Verfahren zur maschinellen Bearbeitung von strukturierten Bodenbelägen nach Anspruch 13.

Insbesondere wird die oben genannte Aufgabe gelöst durch einen Schleif- und Reinigungskörper, zur maschinellen Bearbeitung von strukturierten Bodenbelägen, aufweisend einen Grundkörper, der auf einer ersten Seite mit einer nachgiebigen, profilierten Oberfläche versehen ist, eine Bearbeitungsschicht, die auf der profilierten Oberfläche des Grundkörpers angeordnet ist und eine Klettadaptionsschicht, die auf einer zweiten, der ersten Seite gegenüberliegenden Seite des Grundkörpers angeordnet ist.

Dadurch, dass die Bearbeitungsschicht auf einer profilierten nachgiebigen Oberfläche des Grundkörpers angeordnet ist, können mit dem Schleif- und Reinigungskörper auch tiefere Stellen eines strukturierten Bodenbelags erreicht werden und somit maschinell geschliffen oder maschinell gereinigt werden. Die nachgiebige Profilierung drückt die Bearbeitungsschicht auch in die tiefen Stellen der Bodenstruktur. Mit Hilfe der Klettadaptionsschicht, die auf einer zweiten der ersten Seite gegenüber liegenden Seite des Grundkörpers angeordnet ist, kann der Schleif- und Reinigungskörper leicht und sicher auf einer entsprechenden Maschine befestigt werden, wobei eine gute Kraftübertragung von der Maschine auf den Schleif- und Reinigungskörper gegeben ist.

Durch die strukturierte Oberfläche des Schleif- und Reinigungskörpers wird beim Schleifvorgang zudem Luft mitgenommen und an die Schleiffläche geleitet, so dass die Schleiffläche gekühlt wird, was ein Zusetzten des Schleif- und Reinigungskörpers verhindert und das Schleifergebnis verbessert. Zudem wird entstehender Schleifstaub von der Schleiffläche weggetragen.

Bevorzugt weist die Bearbeitungsschicht in ein Kunstharz eingebettete Schleifkörner auf. Derartige Schleifkörner bestehen beispielsweise aus Sandstein, Bimsstein, Quarz, Korund, Siliziumcarbid oder ähnlichen Hartstoffen. Sie bewirken die eigentliche Schleif- oder Reinigungswirkung des Schleif- und Reinigungskörpers. Zur sicheren Befestigung der Schleifkörner an dem Grundkörper sind sie in ein Kunstharz eingebettet. Üblicherweise haben die Schleifkörner eine definierte Korngröße, so dass die Schleifwirkung des Schleif- und Reinigungskörpers an das zu schleifende Material und die gewünschte Oberflächenrauhigkeit sowie die Abtragsleistung angepasst werden kann.

In einer weiteren bevorzugten Ausführungsform weist die Bearbeitungsschicht eine schleifmittelfreie bzw. scheuermittelfreie Kunstharzbeschichtung auf. Wenn die Bodenoberfläche nicht abgeschliffen werden soll, sondern lediglich von stark anhaftenden Verschmutzungen gereinigt werden soll, braucht die Bearbeitungsschicht lediglich eine scheuermittelfreie Kunstharzbeschichtung ohne Schleifkörner aufzuweisen. Diese scheuermittelfreie Kunstharzbeschichtung kann beispielsweise offenporig oder vliesartig ausgeführt sein. Hiermit wird eine gute Reinigungswirkung durch die Kunstharzbeschichtung erzielt, wobei die Oberfläche des Bodenbelags nicht angegriffen und dadurch geschont wird. Insbesondere lassen sich hiermit fest anhaftende Wachsschichten gut entfernen.

Bevorzugt ist die Bearbeitungsschicht beflockt, insbesondere mit einer Kunst- oder Naturfaser, oder mit Melaminharzschaum-Partikeln. Eine Beflockung mit Kunst- oder Naturfasern oder mit Melaminharzschaum-Partikeln erhöht ebenfalls die Reinigungswirkung des Schleif- und Reinigungskörpers und dringt insbesondere auch in sehr feine Strukturen des Bodenbelags ein, ohne den Bodenbelag zu beschädigen. Auch hiermit lassen sich sehr gut fest anhaftender Schmutz bzw. alte Wachsschichten auch aus Vertiefungen des Bodenbelags entfernen ohne die Oberfläche des Bodenbelags anzugreifen.

In einer bevorzugten Ausführungsform bestehen der Grundkörper und die Bearbeitungsschicht aus mindestens einem nachgiebigen gummiartigen Material, wobei die Bearbeitungsschicht oder die Bearbeitungsschicht und der Grundkörper mit Schleifkorn durchsetzt sind. Damit lassen sich insbesondere Schleif- und Reinigungskörper mit vergleichsweise kleinen Noppen fertigen, bei denen das Schleifkorn "rubber bounded" ist, d.h. in ein gummiartiges elastisches Material eingelassen ist. Solche Schleif- und Reinigungskörper sind besonders zur Bearbeitung von Böden mit geringer Oberflächenstruktur, beispielsweise einer Hammerschlagstruktur, geeignet. Vorteilhaft ist, dass rubber bounded Schleif- und Reinigungskörper eine sehr hohe Standzeit aufweisen. Daneben lassen Sie sich auf einfache Weise per Spritzgießen herstellen, ohne dass weitere Beschichtungsvorgänge notwendig sind.

Die oben genannte Aufgabe wird auch gelöst durch einen Schleif- und Reinigungskörper, zur maschinellen Bearbeitung von strukturierten Bodenbelägen, aufweisend einen Grundkörper, der auf einer ersten Seite mit einer nachgiebigen, profilierten Oberfläche versehen ist, eine Bearbeitungsschicht, die auf der profilierten Oberfläche des Grundkörpers angeordnet ist, wobei die Bearbeitungsschicht in ein Kunstharz eingebettete Schleifkörper aufweist.

Auch hier können mit dem Schleif- und Reinigungskörper tiefere Stellen eines strukturierten Bodenbelags erreicht werden und somit maschinell geschliffen oder maschinell gereinigt werden, weil die Bearbeitungsschicht auf einer profilierten nachgiebigen Oberfläche des Grundkörpers angeordnet ist. Die nachgiebige Profilierung drückt die Bearbeitungsschicht in die tiefen Stellen der Bodenstruktur. Mit Hilfe der in Kunstharz - oder einem ähnlichen Material - fest eingebetteten Schleifkörper wird eine definierte Reinigungs- oder Schleifwirkung erzielt, die an das jeweilige Material und die gewünschte Schleif- oder Reinigungsaufgabe genau angepasst werden kann. Zudem wird durch das Einbetten sichergestellt, dass sich die Schleifkörner auch bei der dynamischen Belastung aufgrund der nachgiebigen profilierten Oberfläche und dem Eintauchen in tiefer gelegene Bodenstrukturen sicher anhaften und so eine gute Standzeit des Schleif- und Reinigungskörpers gewährleist ist. Insbesondere eignen sich derartige Schleif- und Reinigungskörper für große und schwere Bodenbearbeitungsmaschinen, die mit einem Borstenteller ausgerüstet sind. Hier wird der Schleif- und Reinigungskörper einfach auf den Boden gelegt und die Bodenbearbeitungsmaschine daraufgestellt, die mit dem Borstenteller dann den Schleif- und Reinigungskörper per Reibschluss mitbewegt. Eine Klettverbindung ist hierbei nicht notwendig.

Bevorzugt weist die profilierte Oberfläche des Grundkörpers eine nachgiebige Noppenstruktur auf. Aufgrund der Noppenstruktur ergeben sich Erhebungen auf dem Grundkörper und auch entsprechende Erhebungen der Bearbeitungsschicht, sodass die Bearbeitungsschicht durch den Grundkörper in tiefere Stellen der strukturierten Oberfläche des Bodenbelags gedrückt wird.

Bevorzugt weisen die Noppen eine Pyramidenform, eine Pyramidenstumpfform, eine Kegelform, eine Kegelstumpfform oder im Querschnitt eine Wellenform auf. Bei der Pyramidenform und Kegelform ergeben sich vergleichsweise spitze Erhebungen der Noppen, sodass fein strukturierte Bodenbeläge besser bearbeitet werden können. Bei der Pyramidenstumpfform und Kegelstumpfform ergibt sich eine abgeflachte Spritze, was für gröber strukturierte Bodenbeläge, insbesondere auch für Noppenbeläge, vorteilhaft ist. Auch ist die Abtragsleistung solcher Noppenformen besser als bei spitzen Formen. Bei der im Querschnitt gesehenen Wellenform haben die Noppen eine abgerundete Spitze und gehen dann in einen eher stumpfen Noppenbereich über. Damit sind sie sowohl für feine als auch gröber strukturierte Bodenbeläge geeignet. Die Wellenform ist auch besonders einfach zu fertigen.

Bevorzugt weisen die Noppen eine Höhe von 2 mm bis 50 mm, noch bevorzugter eine Höhe von 10 mm bis 20 mm auf. Mit solchen Abmaßen wird ein gutes Verhältnis zwischen Flexibilität der Noppen und der für die Reinigungswirkung erforderliche Steifigkeit der Noppen erzielt.

Bevorzugt weisen die Noppen zueinander einen Abstand von 3 mm bis 50 mm, noch bevorzugter 10 mm bis 20 mm auf. Mit solchen Abständen kann der verwendete Schleif- und Reinigungskörper optimal auf den jeweiligen Bodenbelag abgestimmt werden. Hierbei wird einerseits sichergestellt, dass auch feine Vertiefungen des Bodenbelags bearbeitet werden können, jedoch andererseits auch eine hohe Abtragsleistung auf der Fläche gegeben ist.

Bevorzugt besteht der Grundkörper aus einem nachgiebigen Schaumstoffmaterial. Derartiges nachgiebiges Schaumstoffmaterial lässt sich sehr einfach in den gewünschten Härten und mit der gewünschten profilierten Oberfläche herstellen. Weiterhin lässt sich nachgiebiges Schaumstoffmaterial sehr gut mit einer Bearbeitungsschicht versehen bzw. beschichten.

Bevorzugt weist das Schaumstoffmaterial eine Stauchhärte nach DIN 53577 bzw. ISO 3386 von 20 - 60 (2 - 6 kPa bei 40% Materialstauchung) auf. Damit ist das Schaumstoffmaterial einerseits weich genug, um die die Noppen mit der Bearbeitungsschicht in die Vertiefungen des Bodenbelags zu drücken, andererseits wird durch diese Stauchhärte eine ausreichende Anpresskraft und damit eine gute Abtragsleistung gewährleistet.

Bevorzugt weist der Grundkörper eine Dicke von 10 mm bis 60 mm, noch bevorzugter von 15 mm bis 30 mm und noch bevorzugter von 20 mm bis 25 mm auf. Durch solche Dicken des Grundkörpers wird die erforderliche Nachgiebigkeit des Schleif- und Reinigungskörpers bereitgestellt, die sicherstellt, dass die Bearbeitungsschicht mit dem notwendigen Druck in tiefere Bereiche der strukturierten Oberfläche eindringen kann, während andere profilierte Oberflächenbereiche der Bearbeitungsschicht höher gelegene Bereiche des Bodenbelags bearbeiten können.

Bevorzugt besteht der Grundkörper aus einem nachgiebigen Kunststoffmaterial. Anstatt eines Schaumstoffmaterials kann auch ein nachgiebiges Kunststoffmaterial für den Grundkörper mit der profilierten Oberfläche verwendet werden. Dann können bevorzugt die Noppen mit einem nachgiebigen Faltenbalg ausgestattet sein.

Bevorzugt weist die Klett-Adaptionsschicht eine Klett-Veloursschicht auf. Eine Klett-Veloursschicht verbindet sich sehr gut mit einer Hakenschicht eines Klettsystems und sorgt so für eine gute schlupffreie Kraftübertragung von der Maschine auf den Schleif- und Reinigungskörper.

In einer bevorzugten Ausführungsform weist die Bearbeitungsschicht einen elastischen Schleifkornträger - insbesondere ein Faservlies - auf, der die Noppen überdeckt und mit Schleifkorn beschichtet ist. Durch die Verwendung eines elastischen Schleifkornträgers erhöht sich die Standzeit des Schleif- und Reinigungskörpers, insbesondere wenn für den Grundkörper ein vergleichsweise weiches Schaumstoffmaterial verwendet wird.

In einer bevorzugten Ausführungsform ist der Schleif- und Reinigungskörper als runde Scheibe, als Rechteckzuschnitt oder im Deltaformat ausgebildet. Damit kann der Schleif- und Reinigungskörper auf die jeweilige Maschine angepasst werden, mit der er verwendet wird.

Die oben genannte Aufgabe wird auch gelöst durch ein Verfahren zur maschinellen Bearbeitung von strukturierten Bodenbelägen, aufweisend die folgenden Schritte:
a. Bereitstellen einer Bodenreinigungsmaschine oder einer Bodenschleifmaschine;
b. Bereitstellen eines Schleif- und Reinigungskörpers mit einem Grundkörper, der auf einer ersten Seite mit einer nachgiebigen profilierten Oberfläche versehen ist und der eine Bearbeitungsschicht aufweist, die auf der profilierten Oberfläche des Grundkörpers angeordnet ist;
c. Befestigen des Schleif- und Reinigungskörpers an der Bodenreinigungs- oder Schleifmaschine; und
d. Bearbeiten des strukturierten Bodenbelags mit der Bodenreinigungsmaschine oder der Bodenschleifmaschine, wobei Bereiche der nachgiebigen profilierten Oberfläche des Schleif- und Reinigungskörpers in tiefe Bereiche des strukturierten Bodenbelags eindringen.

Auch hier können mit dem Schleif- und Reinigungskörper tiefere Stellen eines strukturierten Bodenbelags erreicht werden und somit mit einer Bodenbearbeitungsmaschine geschliffen oder maschinell gereinigt werden, weil die Bearbeitungsschicht auf einer profilierten nachgiebigen Oberfläche des Grundkörpers angeordnet ist. Damit kann auch ein Bodenbelag mit strukturierter Oberfläche gründlich gereinigt und vollständig abgeschliffen werden, was bislang nur für die erhabenen Stellen des Bodenbelags möglich war.

Bevorzugt umfasst der Schritt des Befestigens des Schleif- und Reinigungskörpers an einer Bodenreinigungsmaschine den Schritt des bloßen Aufsetzens der Bodenreinigungsmaschine oder der Bodenschleifmaschine auf den auf dem Boden liegenden Schleif- und Reinigungskörper. Die Befestigung des Schleif- und Reinigungskörpers an der Bodenreinigungsmaschine kann durch bloßes Aufsetzen der Maschine auf den Schleif- und Reinigungskörper erfolgen, da diese in der Regel schwer genug ist, den Schleif- und Reinigungskörpers per Haftreibung mitzubewegen. Ein gegebenenfalls vorhandener Borstenteller der Bodenreinigungsmaschine unterstützt diese Befestigung durch Haftreibung. Klettsysteme sind hierbei nicht notwendig.

Bevorzugt wird ein oben beschriebener Schleif- oder Reinigungskörpers zur maschinellen Bearbeitung von strukturierten Bodenbelägen mittels einer Bodenbearbeitungsmaschine oder Handschleifmaschine verwendet.

### 4. Kurze Beschreibung der Zeichnungen

Im Folgenden werden bevorzugte Ausführungsformen der vorliegenden Erfindung anhand der begleitenden Zeichnungen beschrieben. In denen zeigt:
- Fig.1:: einen erfindungsgemäßen Schleif- und Reinigungskörper in einer per- spektivischen Ansicht;
- Fig. 2:: eine Querschnittsansicht des erfindungsgemäßen Schleif- und Reini- gungskörpers aus Fig. 1;
- Fig.3_{:}: eine Querschnittsansicht einer weiteren Ausführungsform eines erfin- dungsgemäßen Schleif- und Reinigungskörpers;
- Fig.4:: eine Querschnittsansicht des erfindungsgemäßen Schleif- und Reini- gungskörpers aus Fig. 1 mit einer Beflockung;
- Fig.5:: eine Querschnittsansicht einer weiteren Ausführungsform des erfin- dungsgemäßen Schleif- und Reinigungskörpers mit einem elastischen Schleifkornträger;
- Fig. 6:: eine Querschnittsansicht einer weiteren Ausführungsform des erfin- dungsgemäßen Schleif- und Reinigungskörpers mit einen Faltenbalg aufweisenden Noppen; und
- Fig. 7 A - E:: unterschiedliche Noppenformen für einen erfindungsgemäßen Schleif- und Reinigungskörper.

### 5. Bevorzugte Ausführungsformen

Im Folgenden werden bevorzugte Ausführungsformen der vorliegenden Erfindung anhand der begleitenden Zeichnungen beschrieben. Merkmale einzelner Ausführungsformen lassen sich mit Merkmalen anderer Ausführungsformen kombinieren, auch wenn dies nicht ausdrücklich dargestellt ist.

Die Figuren 1 und 2 zeigen einen Schleif- und Reinigungskörper 1 gemäß einer ersten Ausführungsform. Der Schleif- und Reinigungskörper 1 umfasst einen Grundkörper 10, der auf einer ersten Seite 12 mit einer nachgiebigen profilierten Oberfläche 14 versehen ist. Auf der Oberfläche 14 ist eine Bearbeitungsschicht 20 angeordnet, die bei der Verwendung mit der Oberfläche des Bodens in Kontakt tritt und die die eigentliche Reinigungs- oder Schleifwirkung bewirkt. Auf einer zweiten, der ersten Seite 12 des Grundkörpers gegenüberliegenden Seite 16 ist in dieser Ausführungsform eine Klettadaptionsschicht 30 angebracht. Mit Hilfe dieser Klettadaptionsschicht lässt sich der Schleif- und Reinigungskörper 1 fest aber lösbar an einer Schleif- oder Reinigungsmaschine befestigen.

Wie in Fig. 2 schematisch dargestellt, besteht die profilierte Oberfläche 14 aus einer Vielzahl von nachgiebigen Noppen 18. Diese bestehen bevorzugt aus dem gleichen Material wie der Rest des Grundkörpers 10 und sind einstückig mit dem Rest des Grundkörpers 10 ausgebildet. Sie können jedoch auch aus einem anderen Material bestehen. Bevorzugt wird als Material für den Grundkörper 10 ein nachgiebiges Schaumstoffmaterial verwendet. Dieses kann aus beispielsweise aus geschäumten weichen Polyurethan oder auch geschäumtem Kautschuk bestehen. Das Schaumstoffmaterial ist elastisch und weist eine Stauchhärte nach DIN 53577 bzw. ISO 3386 von 20 - 60 auf. Dies entspricht einem Druck von 2 - 6 kPa bei 40% Stauchung des Schaumstoffs.

Die Form der Noppen 18 kann je nach Anwendungsfall unterschiedlich sein. In Fig. 1 ist die Noppenform im Querschnitt eine Wellenform. Andere Noppenformen sind in den Figuren 7A - E dargestellt, wobei Fig. 7A einen Grundkörper 10 mit kegelförmigen Noppen 18, Fig. 7B einen Grundkörper 10 mit kegelstumpfförmigen Noppen 18, Fig. 7C einen Grundkörper 10 mit pyramidenförmigen Noppen 18, Fig. 7D einen Grundkörper 10 mit pyramidenstumpfförmigen Noppen 18 und Fig. 7E wiederum einen Grundkörper 10 mit im Querschnitt wellenförmigen Noppen 18 zeigt. Die Noppen 18 können jedoch auch andere Formen und Mischformen der gezeigten Formen aufweisen. Für die Bearbeitung eines Kunststoffbodens mit Schieferstruktur wird man zweckmäßigerweise eine spitzer ausgebildete Noppenstruktur wählen, beispielsweise eine spitze Pyramidenstruktur oder Kegelstruktur, während man für die Bearbeitung eines Bodens mit Hammerschlag- oder Rundnoppenstruktur eher eine an der Spitze rund ausgebildete Noppe einsetzen wird. Ist eher eine hohe Abtragsleistung des Schleif- und Reinigungskörpers 1 gefordert, sollte eine an der Spitze abgeflachte Noppenform, beispielsweise die Kegelstumpf- oder Pyramidenstumpfform gewählt werden. Damit ist die mit Schleifkorn beschichtete Kontaktfläche der Noppe 18 zum Boden größer als bei spitzen Noppenformen und der Schliff dadurch intensiver.

Übliche Höhen h der Noppen 18 betragen von 2 mm - 50 mm, bevorzugt 10 mm - 20 mm. Solche Höhen stellen einerseits die notwendige Nachgiebigkeit und Flexibilität der Noppen 18 bereit, sind aber so gewählt, dass gleichzeitig die für die Reinigungs- und Schleifwirkung notwendige Steifigkeit und Stabilität der Noppen 18 gegeben ist. Bevorzugt sind die Noppen 18, wie in Fig. 1 zu sehen, in einem regelmäßigen Muster an der Oberfläche 14 angeordnet, wobei der Abstand a der Noppen untereinander bevorzugt 3 mm - 50 mm beträgt. Je kleiner der Abstand a gewählt werden kann, desto höher ist die Abtragsleistung des Schleif- und Reinigungskörpers 1. Auch ein Abstand a von 10 mm - 20 mm hat sich bei bestimmten Schleif- und Reinigungsaufgaben bewährt.

Übliche Dicken D des Grundkörpers 10 betragen 10 mm - 60 mm, bevorzugt 15 mm - 30 mm und noch bevorzugter 20 mm - 25 mm. Die Dicke D des Grundkörpers 10, die Höhe h der Noppen 1 und deren Abstand a wird so gewählt, dass bei der Verwendung des Schleif- und Reinigungskörpers 1 die Stauchung der Noppen 1 beim benötigten Anpressdruck der Maschine auf den Boden - oder allgemein auf das Werkstück - in einem Bereich liegt, der einerseits einen guten Abtrag des Materials andererseits auch eine gute Eindringung in die tiefen Bereiche der Oberflächenstruktur ermöglicht. Versuche haben gezeigt, dass eine Stauchung der Noppen von 30 - 70 % gute Schleif- und Reinigungsergebnisse bei strukturierten Kunststoffböden liefert. Damit kann sich die profilierte Oberfläche 14 des Schleif- und Reinigungskörpers 1 der Struktur des Bodenbelags anpassen, so dass der Schleifdruck auf der gesamten Schleiffläche annähernd gleich ist

Die Klettadaptionsschicht 30 kann aus einem Klettvelours oder Klettvlies bestehen, das auf die zweite Seite 16 den Grundkörpers 10 mit einem geeigneten Klebstoff aufgeklebt wird. Über die Klettadaptionsschicht 30 kann der Schleif- und Reinigungskörper 1 an einem Schleifteller oder Schleifmittelhalter befestigt werden.

In der Fig. 1 dargestellten Ausführungsform besteht die Bearbeitungsschicht 20 aus in ein Kunstharz oder ein anderes geeignetes Bindemittel eingebettete scharfkantige Schleifkörner 22 mit denen die Noppen 18 beschichtet sind. Diese Schleifkörner 22 bestehen beispielsweise aus Sandstein, Bimsstein, Quarz, Korund, Siliziumcarbid oder ähnlichen Hartstoffen. Die Schleif- und Reinigungswirkung des erfindungsgemäßen Schleif- und Reinigungskörpers 1 kann durch die Schleifkorngröße angepasst werden. Zum Abschleifen alter PU-Beschichtungen von Kunststoffböden wird ein entsprechend grobes Schleifkorn 22 einer Korngröße K120 - K150 verwendet, während man zum Reinigen von Kunststoffböden, die leichte Gehspuren aufweisen und stark überpflegt sind ein relativ feines Schleifkorn 22 mit einer Korngröße von K180 - K400 oder noch feiner einsetzt.

Soll der Boden nur gereinigt oder poliert werden, kann der erfindungsgemäße Schleif- und Reinigungskörper 1 auf der profilierten bzw. genoppten Oberfläche 12 auch mit einer schleifmittelfreien Beschichtung 24 als Bearbeitungsschicht 20 versehen werden. Diese Beschichtung 24 kann beispielsweise eine scheuermittelfreie Kunstharzbeschichtung sein. Diese Beschichtung 24 kann offenporig oder vliesartig ausgeführt sein. Es ist auch möglich die Oberfläche 12 beispielsweise mit Polyester- oder Polyamidfasern zu beflocken, um damit den Boden zu reinigen oder zu polieren.

Auch ist es möglich eine Beflockung oder Beschichtung 24 aus Melaminharzschaum-Partikeln vorzunehmen. Derartige Partikel ergeben sich als Abfallprodukt (Schneidstaub) beim Schneiden von Blöcken aus Melaminharzschaum. Diese Kunststoffpartikel sind sehr offenporig und scharfkantig und eignen sich daher gut zur Reinigung von Bodenbelägen. Sie sind aber andererseits sehr schonend zur Oberfläche des Bodenbelags und greifen diesen nicht an.

Wie in Fig. 5 dargestellt, ist es auch möglich die profilierte Oberfläche 14 des Grundkörpers 10 mit einem anpassungsfähigen Schleifkornträger 26 zu beschichten, der seinerseits mit Schleifkorn 22 beschichtet ist. Diese Ausführungsform wird insbesondere für intensive Reinigungs- oder Schleifarbeiten eingesetzt, für die ein relativ grobes Schleifkorn 22 benötigt wird. Das grobe Schleifkorn 22 kann an dem Schleifkornträger 26 besser verankert werden als an dem Grundkörper 10 selbst. Weiterhin verleiht der Schleifkornträger 26 dem Schleif- und Reinigungskörper 1 eine bessere Stabilität an der Schleifoberfläche. Bevorzugt wird als Schleifkornträger 26 ein Faservlies verwendet.

Fig. 6 zeigt einen Schleif- und Reinigungskörper 1 bei dem der Grundkörper 10 aus einem nachgiebigen Kunststoffmaterial besteht. Hierbei sind die Noppen 18 beispielsweise aus einem hohlen blasgeformten Kunststoffmaterial mit nachgiebigen Faltenbalgen 19 ausgebildet. Diese Noppen 18 lassen sich mit den oben beschrieben unterschiedlichen Bearbeitungsschichten 20 (mit und ohne Schleifkorn 22, Beflockung 24 bzw. mit und ohne Schleifkornträger 26) beschichten. Bei einem solchen Schleif- und Reinigungskörper 1 ist ebenfalls eine optimale Anpassung der einzelnen Noppen 18 hinsichtlich Elastizität, Form und Anordnung auf die strukturierte Oberfläche des zu bearbeitenden Bodenbelags möglich. Auch hier wird ein gleichmäßiger Schleifdruck auf alle Oberflächenbereiche des Bodenbelags gewährleistet.

Daneben können der Grundkörper 10 und die Bearbeitungsschicht 20 auch aus einem nachgiebigen gummiartigen Material bestehen. Das gummiartige Material des Grundkörpers 10 kann zu dem Material der Bearbeitungsschicht 20 unterschiedlich sein. Beide Schichten können aber auch aus dem gleichen gummiartigen Material bestehen. Ein bevorzugtes Material ist gummiartiges Polyurethan. Insbesondere können die Bearbeitungsschicht 20 allein oder die Bearbeitungsschicht 20 und der Grundkörper 10 vollständig mit Schleifkorn 22 durchsetzt sein. Damit ist das Schleifkorn 22 "rubber bounded", d.h. unmittelbar das gummiartige elastische Material eingelassen oder eingebettet, so dass Beschichtungsvorgänge entfallen können.

Es sollte erwähnt werden, dass erfindungsgemäße Schleif- und Reinigungskörper 1 natürlich gleichermaßen auch zum Bearbeiten strukturierter und planer Kunststoff-, Kautschuk, Holzböden, insbesondere Dielenböden, Marmor- und Feinsteinböden geeignet sind. Weitere Anwendungen von Schleif- und Reinigungskörpern 1 liegen im Abschleifen unebener und strukturierter Oberflächen beispielsweise im Flugzeugbau.

Fig. 3 zeigt eine weitere Ausführungsform eines erfindungsgemäßen Schleif- und Reinigungskörpers 1. Bei dieser Ausführungsform ist die zweite Seite 16 nicht mit einer Klettadaptionsschicht 30 versehen. Diese Ausführungsform eignet sich daher insbesondere für Bodenbearbeitungsmaschinen, die einen oder mehrere Drehteller aufweisen. Hier kann die Bodenbearbeitungsmaschine (insbesondere eine Bodenreinigungsmaschine) einfach auf den auf dem Boden liegenden Schleif- und Reinigungskörper 1 aufgesetzt werden, so dass dieser per Reibschluss vom entsprechenden Drehteller mitbewegt wird. Zur Verbesserung der Reibung kann der Drehteller an seiner Unterseite mit Borsten versehen sein, die in die zweite Seite 16 des Grundkörpers 10 eindringen. Eine Verankerung über ein Klettsystem ist in diesem Fall nicht notwendig.

Die erfindungsgemäßen Schleif- und Reinigungskörper 1 eigenen sich insbesondere zur Verwendung mit solchen Bodenbearbeitungsmaschinen. Sie können jedoch auch mit anderen Schleifgeräten verwendet werden, beispielsweise mit Handschleifmaschinen. In jedem Fall ist die Außenkontur des Schleif- und Reinigungskörpers 1 dann auf die Form der jeweiligen Werkzeugaufnahme der Schleifmaschine angepasst. Übliche Formen sind rund, rechteckig oder das sog. Deltaformat. Bei der Verwendung mit Einscheiben-Bodenbearbeitungsmaschinen haben die Schleif- und Reinigungskörper 1 eine runde Außenkontur und einen Durchmesser je nach Maschine von 370 mm - 500 mm.

### Bezugszeichenliste

- 1: Schleif- und Reinigungskörper
- 10: Grundkörper
- 12: erste Seite
- 14: nachgiebige profilierte Oberfläche
- 16: zweite Seite
- 18: nachgiebige Noppen
- 19: Faltenbalg
- 20: Bearbeitungsschicht
- 22: Schleifkörner
- 24: schleifmittelfreie Beschichtung, Beflockung
- 26: Schleifkornträger
- 30: Klettadaptionsschicht

## Patentansprüche

1. Schleif- und Reinigungskörper (1) zur maschinellen Bearbeitung von strukturierten Bodenbelägen, aufweisend:
a. einen Grundkörper (10), der auf einer ersten Seite (12) mit einer profilierten Oberfläche (14) versehen ist;
b. eine Klettadaptionsschicht (30), die auf einer zweiten, der ersten Seite gegenüberliegenden Seite (16) des Grundkörpers (10) angeordnet ist;
**gekennzeichnet durch**
c. eine Bearbeitungsschicht (20), die auf der profilierten Oberfläche (14) des Grundkörpers (10) angeordnet ist; und wobei
d. die profilierte Oberfläche (14) nachgiebig ist.

2. Schleif- und Reinigungskörper gemäß Anspruch 1, wobei die Bearbeitungsschicht (20) in ein Kunstharz eingebettete Schleifkörner (22) aufweist.

3. Schleif- und Reinigungskörper gemäß Anspruch 1, wobei die Bearbeitungsschicht (20) eine schleifmittelfreie Kunstharzbeschichtung (24) aufweist.

4. Schleif- und Reinigungskörper gemäß Anspruch 1 oder 3, wobei die Bearbeitungsschicht (20) beflockt ist, insbesondere mit einer Kunst- oder Naturfaser (24) oder mit Melaminharzschaum-Partikeln beflockt ist.

5. Schleif- und Reinigungskörper gemäß Anspruch 1, wobei der Grundkörper (10) und die Bearbeitungsschicht (20) aus mindestens einem nachgiebigen gummiartigen Material bestehen, wobei die Bearbeitungsschicht (20) oder die Bearbeitungsschicht (20) und der Grundkörper (10) mit Schleifkorn durchsetzt ist.

6. Schleif- und Reinigungskörper (1) zur maschinellen Bearbeitung von strukturierten Bodenbelägen, aufweisend:
a. einen Grundkörper (10), der auf einer ersten Seite (12) mit einer profilierten Oberfläche (14) versehen ist;
**gekennzeichnet durch**
b. eine Bearbeitungsschicht (20), die auf der profilierten Oberfläche (14) des Grundkörpers (10) angeordnet ist; wobei
c. die Bearbeitungsschicht (20) in ein Kunstharz eingebettete Schleifkörner (22) aufweist, und
d. die profilierte Oberfläche (14) nachgiebig ist.

7. Schleif- und Reinigungskörper gemäß einem der Ansprüche 1 - 6, wobei die profilierte Oberfläche (14) eine nachgiebige Noppenstruktur aufweist.

8. Schleif- und Reinigungskörper gemäß Anspruch 7, wobei die Noppen (18) eine Pyramidenform, eine Pyramidenstumpfform, eine Kegelform, eine Kegelstumpfform oder im Querschnitt eine Wellenform aufweisen.

9. Schleif- und Reinigungskörper gemäß Anspruch 7 oder 8, wobei die Noppen (18) eine Höhe (h) von 2 mm - 50 mm, bevorzugt 10 mm - 20 mm aufweisen und /oder die Noppen (18) zueinander einen Abstand (a) von 3 mm - 50 mm, bevorzugt 10 mm - 20 mm aufweisen.

10. Schleif- und Reinigungskörper gemäß einem der Ansprüche 1 - 9 ausgenommen Anspruch 5, wobei der Grundkörper (10) aus einem nachgiebigen Schaumstoffmaterial besteht, das bevorzugt eine Stauchhärte nach DIN 53577 bzw. ISO 3386 von 20 - 60 aufweist.

11. Schleif- und Reinigungskörper gemäß einem der Ansprüche 1 - 10, wobei der Grundkörper (10) eine Dicke von 10 mm - 60 mm, bevorzugt 15 mm - 30 mm und noch bevorzugter von 20 mm - 25 mm aufweist.

12. Schleif- und Reinigungskörper gemäß einem der Ansprüche 1 - 11, wobei die Bearbeitungsschicht (20) einen elastischen Schleifkornträger (26), insbesondere ein Faservlies aufweist, der die Noppen (18) überdeckt und mit Schleifkorn (22) beschichtet ist.

13. Verfahren zur maschinellen Bearbeitung von strukturierten Bodenbelägen, aufweisend die folgenden Schritte:
a. Bereitstellen einer Bodenreinigungsmaschine oder Bodenschleifmaschine;
b. Bereitstellen eines Schleif- und Reinigungskörpers (1) mit einem Grundkörper (10), der auf einer ersten Seite (12) mit einer nachgiebigen profilierten Oberfläche (14) versehen ist und der eine Bearbeitungsschicht (20) aufweist, die auf der profilierten Oberfläche (14) des Grundkörpers (10) angeordnet ist;
c. Befestigen des Schleif- und Reinigungskörpers (1) an der Bodenreinigungsmaschine oder Bodenschleifmaschine; und
d. Bearbeiten des strukturierten Bodenbelags mit der Bodenreinigungsmaschine oder der Bodenschleifmaschine, wobei Bereiche der nachgiebigen profilierten Oberfläche (14) des Schleif- und Reinigungskörpers in tiefe Bereiche des strukturierten Bodenbelags eindringen.

14. Verfahren gemäß Anspruch 13, wobei der Schritt des Befestigens des Schleif- und Reinigungskörpers (1) an einer Bodenreinigungsmaschine oder der Bodenschleifmaschine den Schritt des bloßen Aufsetzens der Bodenreinigungsmaschine oder der Bodenschleifmaschine auf den auf dem Boden liegenden Schleif- und Reinigungskörper (1) umfasst.

15. Verwendung eines Schleif- oder Reinigungskörpers (1) gemäß einem der Ansprüche 1 - 12 zur maschinellen Bearbeitung von strukturierten Bodenbelägen mittels einer Bodenbearbeitungsmaschine oder Handschleifmaschine.

## Claims

1. Grinding- and cleaning-body (1) for machine-based processing of structured floorings, comprising:
a. a base body (10), which is provided on a first side (12) with a textured surface (14);
b. a hook-and-loop adaption layer (30), which is arranged on a second side (16) that is opposed to the first side (12);
**characterized in that**
c. a processing layer (20) is arranged on the textured surface (14) of the base body (10); and wherein
d. the textured surface (14) is resilient.

2. Grinding- and cleaning-body according to claim 1, wherein the processing layer (20) comprises abrasive particles that are embedded in a resin.

3. Grinding- and cleaning-body according to claim 1, wherein the processing layer (20) comprises a resin coating (24) without abrasive particles.

4. Grinding- and cleaning-body according to claim 1 or 3, wherein the processing layer (20) is flocked, in particular with a natural or artificial fiber (24) or wherein the processing layer (20) is flocked with particles made from a foam of melamine resin.

5. Grinding- and cleaning-body according to claim 1, wherein the base body (10) and the processing layer (20) consist of at least one resilient rubberlike material, wherein the processing layer (20) or the processing layer (20) and the base body (10) is/are interspersed with abrasive particles.

6. Grinding- and cleaning-body (1) for machine-based processing of structured floorings, comprising:
a. a base body (10), which is provided on a first side (12) with a textured surface (14);
**characterized in that**
b. a processing layer (20) is arranged on the textured surface (14) of the base body (10); wherein
c. the processing layer (20) comprises abrasive particles that are embedded in a resin; and
d. the textured surface (14) is resilient.

7. Grinding- and cleaning-body according to one of the claims 1 to 6,
wherein the textured surface (14) comprises a resilient burling structure.

8. Grinding- and cleaning-body according to claim 7, wherein the burling (18) comprise a pyramid shape, a pyramid frustum shape, a cone shape, a cone frustum shape or a wave form in the cross-section.

9. Grinding- and cleaning-body according to claim 7 or 8, wherein the burling (18) comprise a height (h) of 2 mm - 50 mm, preferably 10 mm - 20 mm and/or the burling comprise a distance (a) to each other of 3 mm - 50 mm, preferably 10 to 20 mm.

10. Grinding- and cleaning-body according to one of the claims 1 to 9 except claim 5, wherein the base body (10) consists of a resilient foamed material that comprises preferably a compression resistance according to DIN 53577 and ISO 3386 respectively of 20 to 60.

11. Grinding- and cleaning-body according to one of the claims 1 to 10,
wherein the base body (10) comprises a thickness of 10 mm - 60 mm, preferably 15 mm - 30 mm and more preferably of 20 mm - 25 mm.

12. Grinding- and cleaning-body according to one of the claims 1 to 11,
wherein the processing layer (20) comprises an elastic abrasive particle carrier (26), in particular a fiber mat, that covers the burling (18) and which is coated with abrasive particles (22).

13. Method for machine-based processing of structured floorings, comprising the following steps:
a. providing a floor cleaning machine or a floor grinding machine;
b. providing a grinding- and cleaning-body (1) with a base body (10), which is provided on a first side (12) with a resilient textured surface (14) and which comprises a processing layer (20) that is arranged on the textured surface (14) of the base body (10);
c. fixing the grinding- and cleaning-body (1) to the floor cleaning machine or the floor grinding machine; and
d. processing the structured flooring with the floor cleaning machine or the floor grinding machine, wherein areas of the resilient textured surface (14) of the grinding- and cleaning-body penetrate into deep areas of the structured flooring.

14. Method according to claim 13, wherein the step of fixing the grinding- and cleaning-body (1) to the floor cleaning machine or the floor grinding machine comprises the step of the mere putting the floor cleaning machine or the floor grinding machine on top of the grinding- and cleaning-body (1) lying on the floor.

15. Use of a grinding- and cleaning-body (1) according to one of the claims 1 to 12 for the machine-based processing of structured floorings by means of a floor processing machine or a hand grinding machine.

## Revendications

1. Corps (1) de ponçage et de nettoyage destiné au traitement mécanique de revêtements de sol structurés, comportant :
a. un corps de base (10) qui présente une surface profilée (14) sur une première face (12) ;
b. une couche d'adaptation autoagrippante (30) disposée sur une seconde face (16) du corps de base (10) opposée à la première face ;
**caractérisé par**
c. une couche de traitement (20) disposée sur la surface profilée (14) du corps de base (10) ; dans lequel
d. la surface profilée (14) est souple.

2. Corps de ponçage et de nettoyage selon la revendication 1, dans lequel la couche de traitement (20) comprend des grains abrasifs (22) enrobés dans une résine synthétique.

3. Corps de ponçage et de nettoyage selon la revendication 1, dans lequel la couche de traitement (20) comprend un revêtement (24) en résine synthétique exempt d'abrasifs.

4. Corps de ponçage et de nettoyage selon la revendication 1 ou 3, dans lequel la couche de traitement (20) est floquée, en particulier avec une fibre artificielle ou naturelle (24) ou avec des particules de mousse de résine mélamine.

5. Corps de ponçage et de nettoyage selon la revendication 1, dans lequel le corps de base (10) et la couche de traitement (20) sont constitués à base d'au moins un matériau souple du type caoutchouc, la couche de traitement (20) ou la couche de traitement (20) et le corps de base (10) étant chargé(s) de grains abrasifs.

6. Corps (1) de ponçage et de nettoyage destiné au traitement mécanique de revêtements de sol structurés, comportant :
a. un corps de base (10) qui présente une surface profilée (14) sur une première face (12) ;
**caractérisé par**
b. une couche de traitement (20) disposée sur la surface profilée (14) du corps de base (10) ; dans lequel
c. la couche de traitement (20) comprend des grains abrasifs (22) enrobés dans une résine synthétique, et
d. la surface profilée (14) est souple.

7. Corps de ponçage et de nettoyage selon l'une des revendications 1 à 6, dans lequel la surface profilée (14) présente une structure à boutons souple.

8. Corps de ponçage et de nettoyage selon la revendication 7, dans lequel les boutons (18) présentent une forme de pyramide, une forme de pyramide tronquée, une forme conique, une forme tronconique ou bien, en coupe transversale, une forme ondulée.

9. Corps de ponçage et de nettoyage selon la revendication 7 ou 8, dans lequel les boutons (18) présentent une hauteur (h) de 2 mm à 50 mm, de préférence de 10 mm à 20 mm, et/ou les boutons (18) présentent une distance (a) de 3 mm à 50 mm, de préférence de 10 mm à 20 mm les uns par rapport aux autres.

10. Corps de ponçage et de nettoyage selon l'une des revendications 1 à 9, à l'exclusion de la revendication 5, dans lequel le corps de base (10) est constitué à base d'un matériau de mousse souple qui présente de préférence une dureté au refoulement de 20 à 60 selon la norme DIN 53577 ou ISO 3386.

11. Corps de ponçage et de nettoyage selon l'une des revendications 1 à 10, dans lequel le corps de base (10) présente une épaisseur de 10 mm à 60 mm, de préférence de 15 mm à 30 mm, et de préférence particulière de 20 mm à 25 mm.

12. Corps de ponçage et de nettoyage selon l'une des revendications 1 à 11, dans lequel la couche de traitement (20) présente un support de grains abrasifs (26) élastique, en particulier un voile non-tissé qui recouvre les boutons (18) et qui est revêtu de grains abrasifs (22).

13. Procédé de traitement mécanique de revêtements de sol structurés, comprenant les étapes suivantes :
a. on fournit une machine de nettoyage de sol ou une machine de ponçage de sol ;
b. on fournit un corps (1) de ponçage et de nettoyage comportant un corps de base (10) qui présente une surface profilée souple (14) sur une première face (12) et qui présente une couche de traitement (20) disposée sur la surface profilée (14) du corps de base (10) ;
c. on fixe le corps (1) de ponçage et de nettoyage sur la machine de nettoyage de sol ou sur la machine de ponçage de sol ; et
d. on traite le revêtement de sol structuré au moyen de la machine de nettoyage de sol ou de la machine de ponçage de sol, des zones de la surface profilée souple (14) du corps de ponçage et de nettoyage pénétrant dans des zones profondes du revêtement de sol structuré.

14. Procédé selon la revendication 13, dans lequel l'étape de la fixation du corps (1) de ponçage et de nettoyage sur une machine de nettoyage de sol ou sur la machine de ponçage de sol comprend l'étape de la seule pose de la machine de nettoyage de sol ou de la machine de ponçage de sol sur le corps (1) de ponçage et de nettoyage situé sur le sol.

15. Utilisation d'un corps (1) de ponçage et de nettoyage selon l'une des revendications 1 à 12 pour le traitement mécanique de revêtements de sol structurés au moyen d'une machine de traitement de sol ou d'une ponceuse portative.
